# EUROPÄISCHE PATENTSCHRIFT

(11) **EP 3 607 098 B1**
(45) Veröffentlichungstag und Bekanntmachung des Hinweises auf die Patenterteilung: **17.03.2021**
(21) Anmeldenummer: 18726327.2
(22) Anmeldetag: 28.03.2018
(51) Int. Cl.: C21D 1/673, C21D 1/667, C21D 8/00, C21D 9/48

(54) **TEMPERIERSTATION ZUR PARTIELLEN WÄRMEBEHANDLUNG EINES METALLISCHEN BAUTEILS**
TEMPERATURE CONTROL STATION FOR PARTIALLY THERMALLY TREATING A METAL COMPONENT
POSTE DE THERMORÉGULATION DESTINÉ AU TRAITEMENT THERMIQUE PARTIEL D'UNE PIÈCE MÉTALLIQUE

(30) Priorität: 07.04.2017 DE 102017107549
(43) Veröffentlichungstag der Anmeldung: 12.02.2020
(73) Patentinhaber: Schwartz GmbH, 52152 Simmerath (DE)
(72) Erfinder: REINARTZ, Andreas, 52156 Monschau (DE); WINKEL, Jörg, 52385 Nideggen-Schmidt (DE); WILDEN, Frank, 52152 Simmerath (DE)
(74) Vertreter: Keenway Patentanwälte Neumann Heine Taruttis
(86) Internationale Anmeldenummer: PCT/EP2018/057945
(87) Internationale Veröffentlichungsnummer: WO 2018/184947

(56) Entgegenhaltungen:
- DE-A1-102012 021 576
- DE-A1-102015 112 293
- DE-B3-102013 101 489

## Beschreibung

Die Erfindung betrifft eine Temperierstation zur partiellen Wärmebehandlung eines metallischen Bauteils, eine Vorrichtung zur Wärmebehandlung eines metallischen Bauteils sowie eine Verwendung mindestens einer Tangentialdüse in einer Temperierstation, zum partiellen Wärmebehandeln eines metallischen Bauteils. Die Erfindung kann insbesondere im Zusammenhang mit einer Presshärtelinien zur Anwendung kommen, in der einem Durchlaufofen, insbesondere Rollenherdofen, ein Presshärtewerkzeug nachgeordnet ist.

Zur Herstellung sicherheitsrelevanter Fahrzeug-Karosseriebauteile aus Stahlblech ist es regelmäßig erforderlich das Stahlblech während oder nach der Umformung zu dem Karosseriebauteil zu härten. Hierzu hat sich ein Wärmebehandlungsverfahren etabliert, das als "Presshärten" bezeichnet wird. Dabei wird das Stahlblech, das regelmäßig in der Form einer Platine bereitgestellt zunächst in einem Ofen aufgeheizt und anschließend während der Umformung in einer Presse abgekühlt und dadurch gehärtet.

Seit einigen Jahren besteht nun das Bestreben mittels des Presshärtens Karosseriebauteile von Kraftfahrzeugen, wie z. B. A- und B-Säulen, Seitenaufprallschutzträger in Türen, Schweller, Rahmenteile, Stoßstangenfänger, Querträger für Boden und Dach, vordere und hintere Längsträger, bereitzustellen, die in Teilbereichen unterschiedliche Festigkeiten aufweisen, sodass das Karosseriebauteil partiell unterschiedliche Funktionen erfüllen kann. So soll zum Beispiel der mittlere Bereich einer B-Säule eines Fahrzeugs eine hohe Festigkeit aufweisen, um die Insassen im Falle eines Seitenaufpralls zu schützen. Gleichzeitig sollen der obere und untere Endbereich der B-Säule eine vergleichsweise geringe Festigkeit aufweisen, um zum einen Verformungsenergie während eines Seitenaufpralls aufnehmen zu können und zum anderen während der Montage der B-Säule eine einfache Verbindbarkeit mit anderen Karosseriebauteilen zu ermöglichen.

Zur Ausbildung eines solchen partiell gehärteten Karosseriebauteils ist es erforderlich, dass das gehärtete Bauteil in den Teilbereichen unterschiedliche Festigkeitseigenschaften aufweist. Hierzu besteht zum Beispiel die Möglichkeit, eine oder mehrere Temperierstation(en) zwischen dem Ofen und dem Presshärtewerkzeug anzuordnen. Die Temperierstation ist hierbei dazu vorgesehen und eingerichtet, in den Teilbereichen des zunächst uniform aufgeheizten Bauteils unterschiedliche Temperaturen einzustellen, sodass während des anschließenden Presshärtens sich unterschiedliche Festigkeitseigenschaften in den Teilbereichen einstellen. Optimale Taktzeiten, die insbesondere in der Fahrzeugindustrie eine wesentliche Rolle spielen, können hierbei insbesondere dann erreicht werden, wenn die Komponenten Ofen, Temperierstation und Presshärtewerkzeug hintereinander angeordnet sind.

Es hat sich als vorteilhaft herausgestellt, wenn in der Temperierstation ein oder mehrere bestimmte Teilbereiche des Bauteils, die in dem gehärteten Bauteil eine höhere Duktilität beziehungsweise geringere Festigkeit als andere, gehärtete Teilbereiche des Bauteils aufweisen sollen, gezielt abgekühlt werden, insbesondere, während die anderen, zu härtenden Teilbereiche des Bauteils auf einer hohen Temperatur gehalten werden. In diesem Zusammenhang hat es sich als besonders vorteilhaft herausgestellt, wenn zur Abkühlung des oder der bestimmten Teilbereiche mit geringerer Festigkeit Luft mit hoher Geschwindigkeit durch Düsen auf den oder die entsprechenden Teilbereiche des Bauteils geblasen wird.

Bei einer solchen Luftkühlung ergibt sich jedoch regelmäßig das Problem, dass die sich in dem Bauteil einstellende Grenze zwischen den Teilbereichen unterschiedlicher Festigkeit, die auch als Übergangsbereich bezeichnet wird, nicht klar genug definierbar und/oder exakt genug einstellbar ist. Um eine möglichst exakte Einstellbarkeit des Übergangsbereichs zu erreichen, werden regelmäßig Trennwände, die auch als Schottwände bezeichnet werden, verwendet, die neben den Düsen in der Temperierstation angeordnet sind und die zur (thermischen) Abgrenzung der jeweiligen Teilbereiche unterschiedlicher Festigkeit vorgesehen und eingerichtet sind. Hierzu können die Trennwände das Bauteil gegebenenfalls sogar berühren, regelmäßig ist jedoch ein möglichst klein zu haltender Spalt zwischen dem unteren Ende der jeweiligen Trennwand und dem Bauteil vorzusehen.

Unter Umständen kommt es vor, dass der Spalt zwischen der Trennwand und dem Bauteil nicht klein genug ist, um eine mögliche Leckage von kalter Luft hin zu dem heißeren und heiß zu haltenden Teilbereich des Bauteils zuverlässig zu verhindern. Dadurch kommt es zu einer ungewollten Unschärfe im Übergangsbereich, durch die der Übergangsbereich in der Regel größer als notwendig oder gewollt wird. Hinzukommen kann, dass es durch beispielsweise Verwerfungen des heißen Bauteils oder nicht ausreichend präzise Positionierung des Bauteils zu ungewollten Spaltvergrößerungen kommt. Die Automobilindustrie legt jedoch vermehrt großen Wert auf möglichst kleine Übergangsbereiche, damit das spätere Crashverhalten in der vorausgehenden Auslegung, insbesondere in der vorausgehenden Simulation des Crashverhaltens besser abzubilden ist. Daher besteht zunehmend das Bestreben, die Übergangsbereiche möglich exakt und klein einstellen zu können, was insbesondere durch die bei bisherigen Temperierstationen auftretenden Leckageströme zwischen der Trennwand und dem Bauteil erschwert wird.

Verfahren zur thermischen Behandlung sind aus der DE 10 2015 112 293 A1 und DE 10 2012 021 576 A1 bekannt.

Hiervon ausgehend ist es Aufgabe der vorliegenden Erfindung, die mit Bezug auf den Stand der Technik geschilderten Probleme zumindest teilweise zu lösen. Insbesondere sollen eine Temperierstation und eine Vorrichtung zur Wärmebehandlung eines metallischen Bauteils angegeben werden, die es erlauben, einen Übergangsbereich zwischen unterschiedlich wärmebehandelten Teilbereichen des Bauteils möglichst zuverlässig und/oder exakt, insbesondere möglichst klein einzustellen. Darüber hinaus sollen die Temperierstation und die Vorrichtung insbesondere erlauben, dass eine Berührung des Bauteils mit einer Trennwand zur (thermischen) Abgrenzung der unterschiedlich temperierten Teilbereiche des Bauteils nicht mehr erforderlich ist.

Diese Aufgaben werden gelöst durch die Merkmale der unabhängigen Patentansprüche. Weitere vorteilhafte Ausgestaltungen der hier vorgeschlagenen Lösung sind in den abhängigen Patentansprüchen angegeben. Es ist darauf hinzuweisen, dass die in den abhängigen Patentansprüchen einzeln aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Eine erfindungsgemäße Temperierstation zur partiellen Wärmebehandlung eines metallischen Bauteils weist zumindest eine in der Temperierstation angeordnete (horizontale) Bearbeitungsebene, in der das Bauteil anordenbar ist sowie mindestens eine Düse auf, die hin zu der Bearbeitungsebene ausgerichtet und zum Austragen eines Fluidstroms zum Kühlen mindestens eines ersten Teilbereichs des Bauteils vorgesehen und eingerichtet ist. Dabei ist die mindestens eine Düse eine Tangentialdüse.

Die Tangentialdüse zeichnet insbesondere dadurch aus, dass sie an mindestens einem Düsenaustritt eine Fluidströmung erzeugt und/oder austrägt, die zumindest eine Richtungskomponente oder eine Stromlinie aufweist, die im Wesentlichen tangential und/oder parallel zu der Bearbeitungsebene und/oder einer Oberfläche des Bauteils ausgerichtet ist. Die Begriffe "im Wesentlichen tangential" und "im Wesentlichen parallel" umfassen hierbei insbesondere Abweichungen von der Idealform ("tangential" beziehungsweise "parallel") im Bereich von - 10° bis + 20° [Grad], bevorzugt 0° bis 20°. Bevorzugt erzeugt die Tangentialdüse stromab ihres Düsenaustritts eine Horizontalströmung.

Hierzu kann eine Ebene, in der ein Düsenaustrittsquerschnitt beziehungsweise eine Öffnung eines Düsenaustritts der Tangentialdüse liegt einen Winkel von 0° bis 135° [Grad], vorzugsweise von 0° bis 75° und insbesondere 20° bis 75° mit der (horizontalen) Bearbeitungsebene einschließen. Die Tangentialdüse trägt insbesondere dazu bei, die Luftführung so zu lenken, dass am Düsenaustritt ein Luftimpuls in Richtung eines zweiten Teilbereichs des Bauteils unterbunden wird. Besonders bevorzugt ist es, wenn ein Düsenaustritt beziehungsweise eine Düsenaustrittsöffnung der Tangentialdüse zu dem ersten Teilbereich des Bauteils hin und/oder von einem zweiten Teilbereich des Bauteils weg weist oder gerichtet ist.

Die hier vorgestellte Lösung erlaubt in vorteilhafter Weise eine Art "aerodynamische Abdichtung" in Richtung des zweiten Teilbereichs des Bauteils bereitzustellen. Dies trägt dazu bei, dass im Wesentlichen keine Leckage des Fluidstroms bis hin zu dem zweiten Teilbereich des Bauteils gelangt, der während des Kühlens des ersten Teilbereichs in der Temperierstation seine hohe Bauteiltemperatur zwecks Härtung des zweiten Teilbereichs möglichst nicht oder nur sehr wenig ändern soll. So lassen sich in vorteilhafter Weise sehr scharf abgegrenzte Übergangsbereiche darstellen. Insbesondere liegt ein mittels der hier vorgestellten Lösung erzielbarer Übergangsbereich etwa im Bereich von 1 mm bis 60 mm [Millimeter]. Bei einer vorteilhaften Anwendung der hier vorgestellten Lösung wird die Größe, insbesondere Breite des Übergangsbereichs hauptsächlich (nur noch) durch die physikalisch unvermeidbare Wärmeleitung im Bauteil bestimmt. Mit der hier vorgestellten Lösung lassen sich beispielsweise weiche Außenflansche an harten Bauteilen einfach herstellen.

Bei dem (mittels der Temperierstation zu behandelnden) metallischen Bauteil handelt es sich vorzugsweise um eine metallische Platine, ein Stahlblech oder ein zumindest teilweise vorgeformtes Halbzeug. Das metallische Bauteil ist bevorzugt mit beziehungsweise aus einem (härtbaren) Stahl, beispielweise einem Bor-(Mangan-)Stahl, z. B. mit der Bezeichnung 22MnB5, gebildet. Weiter bevorzugt ist das metallische Bauteil zumindest zu einem Großteil mit einer (metallischen) Beschichtung versehen beziehungsweise vorbeschichtet. Bei der metallischen Beschichtung kann es sich beispielsweise um eine (vorrangig) Zink enthaltende Beschichtung oder eine (vorrangig) Aluminium und/oder Silizium enthaltende Beschichtung, insbesondere eine sogenannte Aluminium/Silizium(Al/Si)-Beschichtung handeln. Jedoch kann das metallische Bauteil (alternativ) auch mit beziehungsweise aus Aluminium oder mit oder aus einer Aluminiumlegierung gebildet sein.

Die Temperierstation ist bevorzugt einem ersten Ofen nachgeordnet und/oder einem zweiten Ofen vorgeordnet. In der Temperierstation ist eine Bearbeitungsebene angeordnet, in der das Bauteil anordenbar beziehungsweise angeordnet ist. Die Bearbeitungsebene bezeichnet hierbei insbesondere die Ebene, in die das Bauteil zur Behandlung in der Temperierstation verbringbar und/oder in der das Bauteil während der Behandlung in der Temperierstation angeordnet und/oder fixierbar ist. Bevorzugt ist die Bearbeitungsebene im Wesentlichen horizontal ausgerichtet.

Die Temperierstation weist mindestens eine Düse auf. Die Düse ist hin zu der Bearbeitungsebene ausgerichtet. Zudem ist die Düse zum Austragen eines Fluidstroms zum Kühlen mindestens eines ersten Teilbereichs des Bauteils vorgesehen und eingerichtet, insbesondere so, dass eine Temperaturdifferenz zwischen dem mindestens einen ersten (im fertig behandelten Bauteil duktileren) Teilbereich und mindestens einem zweiten (im fertig behandelten Bauteil im Vergleich dazu härteren) Teilbereich des Bauteils einstellbar ist. Bevorzugt ist eine Vielzahl von Düsen vorgesehen, wobei die Düsen besonders bevorzugt zu einem Düsenfeld angeordnet sind. Wenn eine Vielzahl von Düsen vorgesehen ist, ist mindestens eine der Düsen eine Tangentialdüse.

Der Fluidstrom ist vorzugsweise mit einem Kühlfluid gebildet. Das Kühlfluid kann mit einem Gas, etwa Stickstoff oder mit einem Gasgemisch, insbesondere Luft gebildet sein. Darüber hinaus kann das Kühlfluid mit einem Gas-Flüssigkeits-Gemisch gebildet sein, etwa einem Luft-Wasser-Gemisch.

Zusätzlich zu der mindestens einen Düse, welche als Tangentialdüse ausgeführt ist, kann die Temperierstation eine oder mehrere weitere Düsen aufweisen, die eine andere, insbesondere konstruktiv einfachere Düsengeometrie aufweisen. So kann zusätzlich zu der mindestens einen (Tangential-)Düse mindestens eine weitere Düse vorgesehen sein, die mindestens einen im Wesentlichen senkrecht zu der Bearbeitungsebene verlaufenden Düsenkanal aufweist oder bildet, insbesondere umgibt. Die weitere Düse ist vorzugsweise neben der (Tangential-) Düse in der Temperierstation angeordnet, jedoch insbesondere nicht zwischen der (Tangential-)Düse und einer Trennwand. Dabei können die weitere Düse und die (Tangential-)Düse auf derselben Höhe innerhalb der Temperierstation und/oder oberhalb der Bearbeitungsebene gehalten sein. Bevorzugt ist die mindestens eine weitere Düse in der Art einer Brause gebildet. Dies bedeutet mit anderen Worten insbesondere, dass die mindestens eine weitere Düse an einer hin zu der Bearbeitungsebene weisenden Unterseite eine Vielzahl von Auslassöffnungen aufweist.

Insbesondere für den Fall, dass großflächige erste Teilbereiche des Bauteils abgekühlt werden sollen, ist eine Kombination von (Tangential-)Düsen und weiteren Düsen, die jeweils in der Art einer Brause gebildet sind (auch als "Brauseköpfe" bezeichnet) vorteilhaft. Hierbei ist es besonders vorteilhaft, wenn die (Tangential-)Düsen im Bereich einer Trennwand und die weiteren Düsen (im Vergleich dazu) eher hin zum Zentrum des zu kühlenden ersten Teilbereichs des Bauteils angeordnet sind. Nimmt die eigenspannungsbedingte Verformung des Bauteils auf großen Flächen derart zu, dass bei reiner Horizontalströmung (aus den Tangentialdüsen) hinter den Erhebungen Totgebiete mit geringerer Strömungsgeschwindigkeit entstehen können, führt das zu stellenweise langsamerer Abkühlung. Deshalb sollten große Flächen (auch) vertikal angeströmt werden. Die vertikale Anströmung kann in besonders vorteilhafter Weise dadurch bereitgestellt werden, dass zusätzlich zu der mindestens einen (Tangential-)Düse eine oder mehrere weitere Düsen vorgesehen sind, die jeweils in der Art einer Brause gebildet sind.

Nach einer vorteilhaften Ausgestaltung wird vorgeschlagen, dass eine Düsengeometrie der mindestens einen Düse so gestaltet ist, dass zumindest eine (innerhalb der Düse) in Richtung eines zweiten Teilbereichs des Bauteils strömende Komponente des Fluidstroms hin zu dem ersten Teilbereich des Bauteils umgelenkt wird. Bevorzugt wird die Komponente des Fluidstroms innerhalb der Düse und/oder unmittelbar stromauf einer Düsenaustrittsöffnung hin zu dem ersten Teilbereich umgelenkt.

Nach einer weiteren vorteilhaften Ausgestaltung wird vorgeschlagen, dass die Düsengeometrie der mindestens einen Düse so gestaltet ist, dass zumindest eine Komponente des Fluidstroms die Düse zunächst in einer Richtung hin zu einem zweiten Teilbereich des Bauteils durchströmt und sodann hin zu dem ersten Teilbereich umgelenkt wird. Bevorzugt wird die Fluidströmung von einem Umlenkbereich der Düse hin zu dem ersten Teilbereich umgelenkt, wobei der Umlenkbereich regelmäßig einem Düsenaustritt und/oder einer Düsenaustrittsöffnung (unmittelbar) vorgeordnet ist.

Nach einer vorteilhaften Ausgestaltung wird vorgeschlagen, dass die Düsengeometrie der mindestens einen Düse so gestaltet ist, dass der (gesamte durch die jeweilige Düse strömende) Fluidstrom die Düse zunächst in einer Richtung hin zu einem zweiten Teilbereich des Bauteils durchströmt und sodann hin zu dem ersten Teilbereich umgelenkt wird. (Unmittelbar) nach dem Umlenken des Fluidstroms hin zu dem ersten Teilbereich kann der Fluidstrom die mindestens eine Düse im Wesentlichen tangential und/oder parallel zu der Bearbeitungsebene und/oder einer Oberfläche des ersten Teilbereichs des Bauteils verlassen.

Bevorzugt ist die Düsengeometrie der mindestens einen Düse so gestaltet, dass zumindest eine Komponente des Fluidstroms, mindestens eine (zentrale) Stromlinie des Fluidstroms oder sogar der gesamte durch die jeweilige Düse strömende Fluidstrom die Düse (zunächst) in einer ersten Richtung durchströmt, sodann umgelenkt wird und die Düse anschließend in einer zweiten Richtung durchströmt. Hierbei weist die erste Richtung (überwiegend) eine radial nach außen gerichtete Richtungskomponente und die zweite Richtung (überwiegend) eine radial nach innen gerichtete Richtungskomponente auf. Dabei sind die Angaben "radial nach außen" und "radial nach innen" bezüglich eines im Wesentlichen senkrecht zu der Bearbeitungsebene verlaufenden Düseneinlassabschnitts beziehungsweise Düseneinlasskanals definiert. Auf ihrem Weg durch die Düse durchströmt die Fluidströmung somit regelmäßig zunächst oder zuerst einen im Wesentlichen senkrecht zu der Bearbeitungsebene verlaufenden Düseneinlassabschnitt beziehungsweise Düseneinlasskanal, wird anschließend radial nach außen gelenkt, dann umgelenkt, sodass sie im Bereich eines Düsenaustritts oder hin zu dem Düsenaustritt radial nach innen gerichtet ist.

Bevorzugt hat die mindestens eine Düse einen Umlenkbereich. Der Umlenkbereich ist besonders bevorzugt zumindest teilweise gebogen oder gekrümmt ausgeführt. Der Umlenkbereich kann unmittelbar stromauf eines Düsenaustritts angeordnet sein.

Erfindungsgemäß ist ein Düsenaustritt der mindestens einen Düse so gestaltet, etwa ausgerichtet und/oder relativ zu einem Umlenkbereich der Düse angeordnet, dass an dem Düsenaustritt ein (jeder) Strömungsimpuls in Richtung eines zweiten Teilbereiches (7) des Bauteils (2) unterbunden wird. Vorzugsweise ist der Düsenaustritt stromab und/oder nach einer Krümmung der Düsengeometrie, einem Krümmungsabschnitt der Düse und/oder einem Umlenkbereich der Düse angeordnet. Bevorzugt weist eine konkave Innenseite der Krümmung, des Krümmungsabschnitts beziehungsweise des Umlenkbereichs hin zu dem ersten Teilbereich des Bauteils. Weiterhin bevorzugt weist eine konvexe Außenseite der Krümmung, des Krümmungsabschnitts beziehungsweise des Umlenkbereichs hin zu einem zweiten Teilbereich des Bauteils. Besonders bevorzugt ist der Düsenaustritt (direkt) hin zu dem ersten Teilbereich und/oder in Richtung des ersten Teilbereichs ausgerichtet.

Weiterhin bevorzugt ist die mindestens eine Düse benachbart zu und/oder (unmittelbar) im Bereich einer Trennwand angeordnet, die den ersten Teilbereich von einem zweiten Teilbereich des Bauteils (thermisch) abgrenzt. Hierbei kann die Trennwand ein Teil der Temperierstation und/oder (jedenfalls auch) oberhalb des Bauteils angeordnet sein. Darüber hinaus ist es bevorzugt, wenn die mindestens eine Düse eine gekröpfte Bauform aufweist. Besonders bevorzugt ist die mindestens eine Düse derart gekröpft, dass ein Düsenaustritt der mindestens einen Düse einen geringeren (horizontalen) Abstand zu der Trennwand aufweist als ein Düseneintritt der mindestens einen Düse. Durch die gekröpfte Bauform kann insbesondere erreicht werden, dass der Düsenaustritt sehr nah bei oder sogar zumindest teilweise unterhalb der Trennwand und damit sehr nah an dem zu erzeugenden Übergangsbereich anordenbar ist, bei gleichwohl genügend verbleibendem Raum zwischen dem Düseneintritt und der Trennwand für eine an der Trennwand befestigte Wärmedämmung.

Nach einer vorteilhaften Ausgestaltung wird vorgeschlagen, dass die mindestens eine Düse einen Umlenkbereich hat, der sich hin zu und/oder zumindest teilweise unterhalb einer Trennwand erstreckt, die den ersten Teilbereich von einem zweiten Teilbereich des Bauteils abgrenzt. Die Trennwand ist vorzugsweise ein Teil der Temperierstation und regelmäßig (jedenfalls auch) oberhalb des Bauteils angeordnet. Bevorzugt ist eine konvexe Außenseite des Umlenkbereichs hin zu der Trennwand und/oder hin zu einem zweiten Teilbereich des Bauteils gerichtet.

Nach einer vorteilhaften Ausgestaltung wird vorgeschlagen, dass die mindestens eine Düse, insbesondere ein Umlenkbereich der mindestens einen Düse, so gestaltet ist, dass der Fluidstrom an einer hin zu der Bearbeitungsebene weisenden Seite und/oder an einem hin zu einem zweiten Teilbereich des Bauteils weisenden Bereich der Düse ein Unterdruckgebiet erzeugt. Das Unterdruckgebiet ist hierbei ein Gebiet mit einem gegenüber dem Umgebungsdruck verminderten Druck. Bevorzugt ist ein Strömungsimpuls in Richtung des ersten Teilbereichs des Bauteils durch die Geometrie des Umlenkbereichs so einzustellen oder eingestellt, dass an der Unterseite der Düse ein (leichter) Unterdruck entsteht. Durch die dabei entstehende Ejektorwirkung kann sogar etwas warme Luft aus dem Heißbereich der Temperierstation, d. h. dem Bereich oberhalb oder unterhalb eines zweiten Teilbereichs des Bauteils abgezogen werden. Aufgrund der geringen Dichte der heißen Luft und der geringen Menge ist der Effekt auf der kalten Seite, d. h. oberhalb oder unterhalb des ersten Teilbereichs des Bauteils regelmäßig vernachlässigbar. So lässt sich in besonders vorteilhafter Weise ein sehr scharf abgegrenzter Übergangsbereich darstellen.

Nach einer vorteilhaften Ausgestaltung wird vorgeschlagen, dass ein Abstand zwischen der Bearbeitungsebene und der mindestens einen Düse derart einstellbar oder eingestellt ist, dass die mindestens eine Düse das Bauteil nicht kontaktiert. Bevorzugt liegt der Abstand im Bereich von 0,01 mm bis 6 mm [Millimeter], besonders bevorzugt im Bereich von 0,5 mm bis 5 mm oder sogar im Bereich von 1 mm bis 3,5 mm.

Bevorzugt ist die Düsengeometrie und/oder eine Außenkontur der Düse derart gestaltet, dass das vorstehend beschriebene Unterdruckgebiet selbst oder insbesondere dann entsteht, wenn die Düse das Bauteil nicht kontaktiert. Damit kann die hier vorgestellte Lösung sehr fehlertolerant hinsichtlich Positionierfehlern und/oder temperaturbedingten beziehungsweise eigenspannungsbedingten Geometriefehlern des Bauteils ausgeführt sein.

Weiterhin bevorzugt ist die mindestens eine Düse in der Temperierstation bewegbar, insbesondere verschiebbar gehalten oder gelagert. Bei entsprechend variabler Befestigung der Düse lässt sich die genaue Position des Übergangsbereichs in horizontaler Richtung in vorteilhafter Weise einfach nachjustieren.

Vorzugsweise ist mindestens eine Wärmequelle in der Temperierstation angeordnet, die (thermisch) getrennt von der mindestens eine Düse in der Temperierstation gehalten ist. Hierbei können die Wärmequelle und die Düse mittels eine Trennwand voneinander (thermisch) getrennt und/oder abgeschirmt sein. Die mindestens eine Wärmequelle ist vorzugsweise mindestens eine Strahlungswärmequelle. Bevorzugt handelt es sich bei der Wärmequelle um eine aktiv betreibbare, insbesondere elektrisch betreibbare beziehungsweise bestrombare Wärmequelle. Besonders bevorzugt ist die Wärmequelle mit einem elektrisch betriebenen (das Bauteil nicht körperlich oder elektrisch kontaktierenden) Heizelement gebildet. Bei dem Heizelement kann es sich um eine Heizschleife, ein vollkeramisches Heizelement und/oder einen Heizdraht handeln. Alternativ oder zusätzlich kann die Wärmequelle mit einem (gasbeheizten) Strahlrohr gebildet sein. Vorteilhafterweise sind die Wärmequelle und die Düse in einem in der Temperierstation angeordneten Düsenkasten gehalten, wobei der Düsenkasten über mindestens eine Trennwand zwischen der Wärmequelle und der Düse verfügt. Besonders bevorzugt ist es, wenn ein Düsenaustritt beziehungsweise eine Düsenaustrittsöffnung der Tangentialdüse von der Wärmequelle weg weist oder gerichtet ist.

Nach einem weiteren Aspekt wird eine Vorrichtung zur (partiellen) Wärmebehandlung eines metallischen Bauteils vorgeschlagen, die zumindest umfasst:
- einen, insbesondere mittels Strahlungswärme und/oder Konvektion beheizbaren ersten Ofen,
- eine dem ersten Ofen nachgeordnete, hier vorgestellte Temperierstation.

Nach einer vorteilhaften Ausgestaltung wird vorgeschlagen, dass die Vorrichtung weiterhin zumindest umfasst:
- einen der Temperierstation nachgeordneten, insbesondere mittels Strahlungswärme und/oder Konvektion beheizbaren zweiten Ofen, und/oder
- ein der Temperierstation und/oder dem zweiten Ofen nachgeordnetes Presshärtewerkzeug.

Das Presshärtewerkzeug ist insbesondere dazu vorgesehen und eingerichtet, das Bauteil gleichzeitig oder zumindest teilweise parallel umzuformen und (zumindest teilweise) abzuschrecken. Das Presshärtewerkzeug kann Teil einer Presse sein oder durch eine Presse gebildet sein. Vorzugsweise sind der erste Ofen, die Temperierstation, der zweite Ofen und das Presshärtewerkzeug (in der genannten Reihenfolge) insbesondere unmittelbar hintereinander angeordnet. Jedoch kann zwischen dem ersten Ofen und der Temperierstation, zwischen der Temperierstation und dem zweite Ofen und/oder zwischen dem zweiten Ofen und dem Presshärtewerkzeug eine gegebenenfalls mittels mindestens einer Handlingseinrichtung zu überbrückende Distanz vorgesehen sein, die vorzugsweise mindestens 0,5 m [Meter] beträgt.

Es ist besonders vorteilhaft, wenn zumindest der erste Ofen oder der zweite Ofen ein Durchlaufofen oder ein Kammerofen ist. Bevorzugt ist der erste Ofen ein Durchlaufofen, insbesondere ein Rollenherdofen. Besonders bevorzugt ist der zweite Ofen ein Durchlaufofen, insbesondere ein Rollenherdofen, oder ein Kammerofen, insbesondere ein Mehrlagenkammerofen mit mindestens zwei übereinander angeordneten Kammern. Bevorzugt weist der zweite Ofen einen, insbesondere (ausschließlich) mittels Strahlungswärme beheizbaren, Ofeninnenraum auf, in dem vorzugsweise eine (nahezu) einheitliche Innentemperatur einstellbar oder eingestellt ist. Insbesondere wenn der zweite Ofen als Mehrlagenkammerofen ausgeführt ist, können, entsprechend der Anzahl der Kammern, mehrere solcher Ofeninnenräume vorhanden sein.

Bevorzugt sind in dem ersten Ofen und/oder in dem zweiten Ofen (ausschließlich) Strahlungswärmequellen angeordnet. Besonders bevorzugt ist in einem Ofeninnenraum des ersten Ofens und/oder in einem Ofeninnenraum des zweiten Ofens mindestens ein elektrisch betriebenes (das Bauteil nicht kontaktierendes) Heizelement, wie beispielsweise mindestens eine elektrisch betriebene Heizschleife, ein vollkeramisches Heizelement und/oder mindestens ein elektrisch betriebener Heizdraht angeordnet. Alternativ oder zusätzlich kann in dem Ofeninnenraum des ersten Ofens und/oder dem Ofeninnenraum des zweiten Ofens mindestens ein insbesondere gasbeheiztes Strahlrohr angeordnet sein. Vorzugsweise sind in dem Ofeninnenraum des ersten Ofens und/oder dem Ofeninnenraum des zweiten Ofens mehrere Strahlrohrgasbrenner beziehungsweise Strahlrohre angeordnet, in die jeweils mindestens ein Gasbrenner hineinbrennt. Hierbei ist es besonders vorteilhaft, wenn der innere Bereich der Stahlrohre, in den die Gasbrenner hineinbrennen, atmosphärisch von dem Ofeninnenraum getrennt ist, so dass keine Verbrennungsgase oder Abgase in den Ofeninnenraum gelangen und somit die Ofenatmosphäre beeinflussen können. Eine solche Anordnung wird auch als "indirekte Gasbeheizung" bezeichnet.

Die im Zusammenhang mit den Temperierstationen erörterten Details, Merkmale und vorteilhaften Ausgestaltungen können entsprechend auch bei der hier vorgestellten Vorrichtung auftreten und umgekehrt. Insoweit wird auf die dortigen Ausführungen zur näheren Charakterisierung der Merkmale vollumfänglich Bezug genommen.

Nach einem weiteren Aspekt wird eine Verwendung mindestens einer Tangentialdüse in einer Temperierstation, zum partiellen Wärmebehandeln eines metallischen Bauteils, insbesondere zum partiellen Kühlen eines ersten Teilbereichs des Bauteils vorgeschlagen. Bevorzugt wird die Tangentialdüse dazu verwendet, einen im Wesentlichen horizontal ausgerichteten Luftstrom auszutragen, der entlang einer Oberfläche eines ersten Teilbereichs des Bauteils strömt, um den ersten Teilbereich zwecks (im Vergleich zu einem zweiten Teilbereich) geringerer Festigkeiten im fertig wärmebehandelten (d. h. pressgehärteten) Bauteil zu kühlen. Hierbei kann die Tangentialdüse derart ausgerichtet sein, dass der Luftstrom von einem (einzustellenden) Rand oder einer Kontur des ersten Teilbereichs und/oder von einer Trennwand ausgehend, hin zu einem Zentrum des ersten Teilbereichs strömt.

Die im Zusammenhang mit der Temperierstation und/oder der Vorrichtung erörterten Details, Merkmale und vorteilhaften Ausgestaltungen können entsprechend auch bei der hier vorgestellten Verwendung auftreten und umgekehrt. Insoweit wird auf die dortigen Ausführungen zur näheren Charakterisierung der Merkmale vollumfänglich Bezug genommen.

Die Erfindung, sowie das technische Umfeld werden nachfolgend anhand der Figuren näher erläutert. Es ist darauf hinzuweisen, dass die Erfindung durch die gezeigten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und/oder Erkenntnissen aus anderen Figuren und/oder der vorliegenden Beschreibung zu kombinieren. Es zeigen:
- Fig. 1:: eine schematische Darstellung einer erfindungsgemäßen Temperierstation, und
- Fig. 2:: eine schematische Darstellung einer erfindungsgemäßen Vorrichtung.

Fig. 1 zeigt eine schematische Darstellung einer Temperierstation 1 zur partiellen Wärmebehandlung eines metallischen Bauteils 2. In der Temperierstation 1 ist eine Bearbeitungsebene 3 angeordnet, in der das Bauteil 2 liegt. Darüber hinaus ist in der Temperierstation 1 hier beispielhaft eine Düse 4 angeordnet, die hin zu der Bearbeitungsebene 3 ausgerichtet und zum Austragen eines Fluidstroms 5 (in Fig. 1 gestrichelt dargestellt) zum Kühlen eines ersten Teilbereichs 6 des Bauteils 2 vorgesehen und eingerichtet ist.

Zudem veranschaulicht Fig. 1, dass die Düse 4 eine Tangentialdüse 13 ist. Diese zeichnet sich dadurch aus, dass sie an einem Düsenaustritt 9 der Düse 4 eine Fluidströmung 5 erzeugt, die im Wesentlichen tangential beziehungsweise parallel zu einer Oberfläche des Bauteils 2, hier zu einer Oberfläche des ersten Teilbereichs 6 des Bauteils 2 ausgerichtet ist. Diese Ausrichtung ist durch den Pfeil am Ende der gestrichelt dargestellten Fluidströmung 5 veranschaulicht. Ferner ist eine (in Fig. 1 geschnitten dargestellte) Düsengeometrie 8 der Düse 4 so gestaltet ist, dass zumindest eine in Richtung eines zweiten Teilbereichs 7 des Bauteils 2 strömende Komponente des Fluidstroms 5 hin zu dem ersten Teilbereich 6 umgelenkt wird. Gemäß der Darstellung nach Fig. 1 ist die Düsengeometrie sogar derart gestaltet, dass der gesamte durch die Düse 4 strömende Fluidstrom 5 die Düse 4 zunächst in einer Richtung hin zu einem zweiten Teilbereich 7 des Bauteils 2 durchströmt und sodann hin zu dem ersten Teilbereich 6 des Bauteils 2 umgelenkt wird. Zur Umlenkung des Fluidstroms 5 hin zu dem ersten Teilbereich 6 weist die Düse 4 in Fig. 1 einen Umlenkbereich 10 auf. Auf den Umlenkbereich 10 folgt stromab ein Düsenaustritt 9 der Düse 4. Der Düsenaustritt 9 ist so gestaltet, etwa ausgerichtet und relativ zu dem Umlenkbereich 10 angeordnet, dass an dem Düsenaustritt 9 ein Strömungsimpuls in Richtung des zweiten Teilbereichs 7 des Bauteils 2 unterbunden wird.

In Fig. 1 ist zudem gezeigt, dass der Umlenkbereich 10 der Düse 4 sich hin zu und zumindest teilweise unterhalb einer Trennwand 11 erstreckt, die den ersten Teilbereich 6 des Bauteils 2 von dem zweiten Teilbereich 7 des Bauteils 2 (thermisch) abgrenzt. Die Trennwand 11 ist hier beispielhaft als Teil eines Düsenkastens 19 gebildet, in dem eine Wärmequelle 20 (thermisch) getrennt beziehungsweise isoliert von der Düse 4 gehalten ist. Die Trennwand 11 trägt dazu bei, die Düse 4 und den ersten Teilbereich 6 des Bauteils 2 von der Wärmequelle 20 (thermisch) abzuschotten und damit den ersten Teilbereich 6 des Bauteils 2, der mittels der Düse 4 gekühlt wird von dem zweiten Teilbereich 7 des Bauteils 2, der mittels der Wärmequelle 20 erwärmt wird (thermisch) abzugrenzen, sodass sich in den Teilbereichen 6, 7 unterschiedliche Bauteiltemperaturen einstelle lassen, die zu voneinander verschiedenen Gefüge und/oder Festigkeitseigenschaften in den Teilbereichen 6, 7 des Bauteils führen.

Darüber hinaus ist in Fig. 1 gezeigt, dass die Düse 4 in Fig. 1 so gestaltet ist, dass der Fluidstrom 5 an einer hin zu der Bearbeitungsebene 3 weisenden Seite der Düse 4 und an einem hin zu einem zweiten Teilbereich 7 des Bauteils 2 weisenden Bereich der Düse 4 ein Unterdruckgebiet 12 erzeugt. Zudem ist in Fig. 1 zu erkennen, dass ein Abstand zwischen der Bearbeitungsebene 3 und der Düse 4 derart eingestellt ist, dass die Düse 4 das Bauteil 2 nicht kontaktiert.

Zusätzlich zu der Düse 4, die als Tangentialdüse 13 ausgeführt ist, weist die Temperierstation 1 hier eine weitere Düsen 18 auf. Die weitere Düse 18 ist beispielhaft in der Art einer Brause gebildet und neben der Tangentialdüse 13 in der Temperierstation 1 gehalten.

Fig. 2 zeigt eine schematische Darstellung einer erfindungsgemäßen Vorrichtung 14 zur Wärmebehandlung eines metallischen Bauteils 2. Die Vorrichtung 14 weist einen beheizbaren ersten Ofen 15, eine dem ersten Ofen 15 (direkt) nachgeordnete Temperierstation 1, einen der Temperierstation 1 (direkt) nachgeordneten, beheizbaren zweiten Ofen 16 und ein dem zweiten Ofen 16 (direkt) nachgeordnetes Presshärtewerkzeug 17 auf. Die Vorrichtung 14 stellt hier eine Warmformlinie für das (partielle) Presshärten dar. Das Presshärtewerkzeug 17 ist Teil einer Presse oder durch eine Presse gebildet.

Es werden hier eine Temperierstation und eine Vorrichtung zur Wärmebehandlung eines metallischen Bauteils angegeben, die die mit Bezug auf den Stand der Technik geschilderten Probleme zumindest teilweise lösen. Insbesondere erlauben die Temperierstation und die Vorrichtung, einen Übergangsbereich zwischen unterschiedlich wärmebehandelten Teilbereichen des Bauteils möglichst zuverlässig und/oder exakt, insbesondere möglichst klein einzustellen. Darüber hinaus erlauben die Temperierstation und die Vorrichtung insbesondere, dass eine Berührung des Bauteils mit einer Trennwand zur (thermischen) Abgrenzung der unterschiedlich temperierten Teilbereiche des Bauteils nicht mehr erforderlich ist.

### Bezugszeichenliste

- 1: Temperierstation
- 2: Bauteil
- 3: Bearbeitungsebene
- 4: Düse
- 5: Fluidstrom
- 6: erster Teilbereich
- 7: zweiter Teilbereich
- 8: Düsengeometrie
- 9: Düsenaustritt
- 10: Umlenkbereich
- 11: Trennwand
- 12: Unterdruckgebiet
- 13: Tangentialdüse
- 14: Vorrichtung
- 15: erster Ofen
- 16: zweiter Ofen
- 17: Presshärtewerkzeug
- 18: weitere Düse
- 19: Düsenkasten
- 20: Wärmequelle

## Patentansprüche

1. Temperierstation (1) zur partiellen Wärmebehandlung eines metallischen Bauteils (2), mit einer in der Temperierstation (1) angeordneten Bearbeitungsebene (3), in der das Bauteil (2) anordenbar ist, mindestens einer Düse (4), die hin zu der Bearbeitungsebene (3) ausgerichtet und zum Austragen eines Fluidstroms (5) zum Kühlen mindestens eines ersten Teilbereichs (6) des Bauteils (2) vorgesehen und eingerichtet ist, wobei die mindestens eine Düse (4) eine Tangentialdüse (13) ist, wobei ein Düsenaustritt (9) der mindestens einen Düse (4) so gestaltet ist, dass an dem Düsenaustritt (9) ein Strömungsimpuls in Richtung eines zweiten Teilbereichs (7) des Bauteils (2) unterbunden wird.

2. Temperierstation nach Anspruch 1, wobei eine Düsengeometrie (8) der mindestens einen Düse (4) so gestaltet ist, dass zumindest eine in Richtung eines zweiten Teilbereichs (7) des Bauteils (2) strömende Komponente des Fluidstroms (5) hin zu dem ersten Teilbereich (6) umgelenkt wird.

3. Temperierstation nach Anspruch 1 oder 2, wobei die Düsengeometrie (8) der mindestens einen Düse (4) so gestaltet ist, dass zumindest eine Komponente des Fluidstroms (5) die Düse (4) zunächst in einer Richtung hin zu einem zweiten Teilbereich (7) des Bauteils (2) durchströmt und sodann hin zu dem ersten Teilbereich (6) umgelenkt wird.

4. Temperierstation nach einem der vorhergehenden Ansprüche, wobei die Düsengeometrie (8) der mindestens einen Düse (4) so gestaltet ist, dass der Fluidstrom (5) die Düse (4) zunächst in einer Richtung hin zu einem zweiten Teilbereich (7) des Bauteils (2) durchströmt und sodann hin zu dem ersten Teilbereich (6) umgelenkt wird.

5. Temperierstation nach einem der vorhergehenden Ansprüche, wobei die mindestens eine Düse (4) einen Umlenkbereich (10) hat, der sich hin zu und/oder zumindest teilweise unterhalb einer Trennwand (11) erstreckt, die den ersten Teilbereich (6) von einem zweiten Teilbereich (7) des Bauteils (2) abgrenzt.

6. Temperierstation nach einem der vorhergehenden Ansprüche, wobei die mindestens eine Düse (4) so gestaltet ist, dass der Fluidstrom (5) an einer hin zu der Bearbeitungsebene (3) weisenden Seite und/oder an einem hin zu einem zweiten Teilbereich (7) des Bauteils (2) weisenden Bereich der Düse (4) ein Unterdruckgebiet (12) erzeugt.

7. Temperierstation nach einem der vorhergehenden Ansprüche, wobei ein Abstand zwischen der Bearbeitungsebene (3) und der mindestens einen Düse (4) derart einstellbar ist, dass die mindestens eine Düse (4) das Bauteil (2) nicht kontaktiert.

8. Vorrichtung (14) zur Wärmebehandlung eines metallischen Bauteils (2), zumindest umfassend:
- einen beheizbaren ersten Ofen (15),
- eine dem ersten Ofen (15) nachgeordnete Temperierstation (1), die nach einem der vorhergehenden Ansprüche ausgebildet ist.

9. Vorrichtung nach Anspruch 8, weiterhin zumindest umfassend:
- einen der Temperierstation (1) nachgeordneten, beheizbaren zweiten Ofen (16), und/oder
- ein der Temperierstation (1) und/oder dem zweiten Ofen (16) nachgeordnetes Presshärtewerkzeug (17).

10. Verwendung mindestens einer Tangentialdüse (13) in einer Temperierstation (1) nach einem der Ansprüche 1 bis 7, zum partiellen Wärmebehandeln eines metallischen Bauteils (2).

## Claims

1. Temperature control station (1) for the partial heat treatment of a metal component (2), comprising a processing plane (3), which is arranged in the temperature control station (1) and in which the component (2) can be arranged, at least one nozzle (4), which is directed toward the processing plane (3) and is provided and designed for discharging a fluid stream (5) for cooling at least a first portion (6) of the component (2), wherein the at least one nozzle (4) is a tangential nozzle (13), wherein a nozzle outlet (9) of the at least one nozzle (4) is designed such that a flow pulse in the direction of a second portion (7) of the component (2) is prevented at the nozzle outlet (9).

2. Temperature control station according to claim 1, wherein a nozzle geometry (8) of the at least one nozzle (4) is designed such that at least one element of the fluid stream (5) flowing in the direction of a second portion (7) of the component (2) is deflected toward the first portion (6).

3. Temperature control station according to either claim 1 or claim 2, wherein the nozzle geometry (8) of the at least one nozzle (4) is designed such that at least one element of the fluid stream (5) flows through the nozzle (4) initially in a direction toward a second portion (7) of the component (2) and then is deflected toward the first portion (6).

4. Temperature control station according to any of the preceding claims, wherein the nozzle geometry (8) of the at least one nozzle (4) is designed such that the fluid stream (5) first flows through the nozzle (4) in a direction toward a second portion (7) of the component (2) and is then deflected toward the first portion (6).

5. Temperature control station according to any of the preceding claims, wherein the at least one nozzle (4) has a deflection region (10) which extends toward and/or at least partially below a partition (11) which separates the first portion (6) from a second portion (7) of the component (2).

6. Temperature control station according to any of the preceding claims, wherein the at least one nozzle (4) is designed such that the fluid stream (5) generates a negative pressure region (12) at a side pointing toward the processing plane (3) and/or at a region of the nozzle (4) pointing toward a second portion (7) of the component (2).

7. Temperature control station according to any of the preceding claims, wherein a distance between the processing plane (3) and the at least one nozzle (4) is adjustable such that the at least one nozzle (4) does not contact the component (2).

8. Apparatus (14) for the heat treatment of a metal component (2), comprising at least:
- a heatable first furnace (15),
- a temperature control station (1) downstream of the first furnace (15), which station is designed according to any of the preceding claims.

9. Apparatus according to claim 8, further comprising at least:
- a heatable second furnace (16) downstream of the temperature control station (1), and/or
- a press-hardening tool (17) downstream of the temperature control station (1) and/or the second furnace (16).

10. Use of at least one tangential nozzle (13) in a temperature control station (1) according to any of claims 1 to 7 for the partial heat treatment of a metal component (2).

## Revendications

1. Poste de thermorégulation (1) permettant le traitement thermique partiel d'une pièce métallique (2), comportant un plan de traitement (3) disposé dans le poste de thermorégulation (1), la pièce (2) pouvant être disposée dans le plan de traitement, au moins une buse (4) orientée vers le plan de traitement (3) et prévue et réalisée pour émettre un flux de fluide (5) afin de refroidir au moins une première zone partielle (6) de la pièce (2), l'au moins une buse (4) étant une buse tangentielle (13), une sortie de buse (9) de l'au moins une buse (4) étant conçue de telle sorte qu'une impulsion d'écoulement en direction d'une seconde zone partielle (7) de la pièce (2) est empêchée au niveau de la sortie de buse (9).

2. Poste de thermorégulation selon la revendication 1, dans lequel une géométrie de buse (8) de l'au moins une buse (4) est conçue de telle sorte qu'au moins un composant du flux de fluide (5) s'écoulant en direction d'une seconde zone partielle (7) de la pièce (2) est dévié vers la première zone partielle (6).

3. Poste de thermorégulation selon la revendication 1 ou 2, dans lequel la géométrie de buse (8) de l'au moins une buse (4) est conçue de telle sorte qu'au moins un composant du flux de fluide (5) traverse initialement la buse (4) dans une direction allant vers une seconde zone partielle (7) de la pièce (2) puis est dévié vers la première zone partielle (6).

4. Poste de thermorégulation selon l'une des revendications précédentes, dans lequel la géométrie de buse (8) de l'au moins une buse (4) est conçue de telle sorte que le flux de fluide (5) traverse initialement la buse (4) dans une direction allant vers une seconde zone partielle (7) de la pièce (2) puis est dévié vers la première zone partielle (6).

5. Poste de thermorégulation selon l'une des revendications précédentes, dans lequel l'au moins une buse (4) présente une zone de déviation (10) qui s'étend vers et/ou au moins partiellement en dessous d'une cloison (11), laquelle sépare la première zone partielle (6) d'une seconde zone partielle (7) de la pièce (2).

6. Poste de thermorégulation selon l'une des revendications précédentes, dans lequel l'au moins une buse (4) est conçue de telle sorte que le flux de fluide (5) génère une région de pression négative (12) sur un côté faisant face au plan de traitement (3) et/ou au niveau d'une zone de la buse (4) faisant face à une seconde zone partielle (7) de la pièce (2).

7. Poste de thermorégulation selon l'une des revendications précédentes, dans lequel une distance entre le plan de traitement (3) et l'au moins une buse (4) peut être réglée de telle sorte que l'au moins une buse (4) ne soit pas en contact avec la pièce (2).

8. Dispositif (14) permettant le traitement thermique d'une pièce métallique (2), comprenant au moins :
- un premier four (15) chauffable,
- un poste de thermorégulation (1) disposé en aval du premier four (15) et réalisé selon l'une des revendications précédentes.

9. Dispositif selon la revendication 8, comprenant en outre au moins :
- un second four (16) chauffable, disposé en aval du poste de thermorégulation (1), et/ou
- un outil de durcissement par trempe (17) disposé en aval du poste de thermorégulation (1) et/ou du second four (16).

10. Utilisation d'au moins une buse tangentielle (13) dans un poste de thermorégulation (1) selon l'une des revendications 1 à 7 pour le traitement thermique partiel d'une pièce métallique (2).
